# FASCICULE DE BREVET EUROPEEN

(11) **EP 2 419 900 B1**
(45) Date de publication et mention de la délivrance du brevet: **13.03.2013**
(21) Numéro de dépôt: 10723655.6
(22) Date de dépôt: 12.04.2010
(51) Int. Cl.: G10L 19/00

(54) **PROCEDE ET DISPOSITIF D'EVALUATION OBJECTIVE DE LA QUALITE VOCALE D'UN SIGNAL DE PAROLE PRENANT EN COMPTE LA CLASSIFICATION DU BRUIT DE FOND CONTENU DANS LE SIGNAL**
VERFAHREN UND EINRICHTUNG ZUR OBJEKTIVEN EVALUIERUNG DER SPRACHQUALITÄT EINES SPRACHSIGNALS UNTER BERÜCKSICHTIGUNG DER KLASSIFIKATION DER IN DEM SIGNAL ENTHALTENEN HINTERGRUNDGERÄUSCHE
METHOD AND DEVICE FOR THE OBJECTIVE EVALUATION OF THE VOICE QUALITY OF A SPEECH SIGNAL TAKING INTO ACCOUNT THE CLASSIFICATION OF THE BACKGROUND NOISE CONTAINED IN THE SIGNAL

(30) Priorité: 17.04.2009 FR 0952531
(43) Date de publication de la demande: 22.02.2012
(73) Titulaire: France Télécom, 75015 Paris (FR)
(72) Inventeur: FAURE, Julien, F-22300 Ploubezre (FR); LEMAN, Adrien, F-22300 Lannion (FR)
(86) Numéro de dépôt international: PCT/FR2010/050699
(87) Numéro de publication internationale: WO 2010/119216

(56) Documents cités:
- EP-A2- 1 288 914
- WO-A1-2007/066049
- US-A- 5 684 921
- RIX A W ET AL: "PESQ - the new ITU standard for end-to-end speech quality assessment" AUDIO ENGINEERING SOCIETY CONVENTION PAPER, NEW YORK, NY, US, 22 septembre 2000 (2000-09-22), pages 1-18, XP002262437 cité dans la demande

## Description

La présente invention a trait de manière générale au traitement des signaux de parole et notamment les signaux vocaux transmis dans les systèmes de télécommunications. L'invention concerne en particulier un procédé et un dispositif d'évaluation objective de la qualité vocale d'un signal de parole prenant en compte la classification du bruit de fond contenu dans le signal. L'invention s'applique notamment aux signaux de parole transmis au cours d'une communication téléphonique au travers d'un réseau de communication, par exemple un réseau de téléphonie mobile ou un réseau de téléphonie sur réseau commuté ou sur réseau de paquets.

Dans le domaine de la communication vocale, le bruit inclus dans un signal de parole, désigné par "bruit de fond", peut inclure des bruits divers : des sons provenant de moteurs (automobiles, motos), d'avions passant dans le ciel, des bruits de conversation/murmures - par exemple dans un environnement de restaurant ou de café -, de la musique, et bien d'autres bruits audibles. Dans certains cas, le bruit de fond peut être un élément supplémentaire de la communication pouvant apporter des informations utiles aux auditeurs (contexte de mobilité, lieu géographique, partage d'ambiance).

Depuis l'avènement de la téléphonie mobile, la possibilité de communiquer depuis n'importe quel endroit a contribué à augmenter la présence de bruit de fond dans les signaux de parole transmis, et a rendu par conséquent nécessaire le traitement du bruit de fond, afin de préserver un niveau acceptable de qualité de communication. Par ailleurs, outre les bruits provenant de l'environnement où a lieu la prise de son, des bruits parasites, produits notamment lors du codage et de la transmission du signal audio sur le réseau (pertes de paquets par exemple, en voix sur IP) peuvent également interagir avec le bruit de fond.

Dans ce contexte, on peut donc supposer que la qualité perçue de la parole transmise est dépendante de l'interaction entre les différents types de bruits composant le bruit de fond. Ainsi, le document : *"*Influence of informational content of background noise on speech quality evaluation for VoIP application" (désigné ci-après par "Document [1]"), de A. Leman, J. Faure et E. Parizet - article présenté lors de la conférence "Acoustics'08" qui s'est tenue à Paris du 29 juin au 4 juillet 2008 - décrit des tests subjectifs qui, non seulement montrent que le niveau sonore des bruits de fond joue un rôle prépondérant dans l'évaluation de la qualité vocale dans le cadre d'une application voix sur IP (VoIP), mais démontrent également que le type de bruit de fond (bruit d'environnement, bruit de ligne, etc.) qui se superpose au signal vocal (le signal utile) joue un rôle important lors de l'évaluation de la qualité vocale de la communication.

La **figure 1** annexée à la présente description, est issue du *Document [1]* précité (voir section 3.5, Figure 2 de ce document) et représente les moyennes d'opinion (MOS LQSN) avec l'intervalle de confiance associé, calculées à partir de notes données par des auditeurs testeurs à des messages audio contenant six types de bruits de fond différents, selon la méthode ACR *(Absolute Category Rating).* Les divers types de bruit sont les suivants : bruit rose, bruit de parole stationnaire (BPS), bruit électrique, bruits de ville, bruits de restaurant, bruits de télévision ou voix, chaque bruit étant considéré à trois niveaux différents de sonie perçue.

La ligne horizontale située au dessus des autres courbes représente la notation correspondant à un signal audio ne contenant pas de bruit de fond. Les notes données, "MOS LQSN" - pour *"Mean Opinion Score of Listening Quality obtained with Subjective method for Narrow band signals"* - sont conformes aux recommandations P. 800 et P. 800.1 de l'ITU-T, ayant pour titre, respectivement, *"Methods for subjective determination of transmission quality"* et *"Mean Opinion Score (MOS) terminology".* Comme on peut le voir sur la figure 1, les notes données pour un même signal utile (c'est-à-dire le signal de parole contenu dans le signal audio testé) varient non seulement en fonction du type de bruit de fond contenu dans le signal audio, mais également en fonction du niveau sonore perçu (sonie) d'un bruit de fond considéré.

Pourtant, à ce jour, le type du bruit de fond présent dans un signal audio considéré n'est pas pris en compte dans les méthodes connues d'évaluation objective de la qualité vocale d'un signal de parole, qu'il s'agisse par exemple du modèle PESO (cf. Rec. ITU-T, P.862), du *modèle E* (décrit par exemple dans la Rec. ITU-T, G.107 "The E-model, a computational model for use in transmission planning", 2003), ou bien encore de méthodes non intrusives comme celle décrite dans le document *"*P.563-The ITU-T Standard for Single-Ended Speech Quality Assessment", de L. Malfait, J. Berger, et M. Kastner, IEEE Transaction on Audio, Speech, and Language Processing, vol. 14(6), pp. 1924-1934, 2006.

Il est aussi connu selon le document EP1288914A2 un procédé de mesure objective de qualité selon le standard ITU-T P.862 "PESQ" comprenant une correction de la mesure de qualité tenant compte de l'intensité du bruit de fond.

Il est aussi connu selon le document US5,84,921 un procédé de transmission de signal audio déterminant la qualité dudit signal en classifiant le signal selon le niveau de bruit présent dans celui-ci comme non bruité, faiblement bruité, bruité et très bruité.

Ainsi, compte tenu de ce qui précède, il existe un réel besoin de disposer d'un modèle d'évaluation objective de la qualité vocale, prenant en compte le type de bruit de fond présent dans un signal audio à évaluer.

La présente invention a notamment pour objectif de répondre au besoin précité, en proposant selon un premier aspect un procédé d'évaluation objective de la qualité vocale d'un signal de parole. Conformément à l'invention, ce procédé comprend les étapes de :
- classification du bruit de fond contenu dans le signal de parole selon un ensemble prédéfini de classes de bruits de fond ;
- évaluation de la qualité vocale du signal de parole, en fonction d'au moins la classification obtenue relative au bruit de fond présent dans le signal de parole.

Selon l'invention, la prise en compte du type du bruit de fond présent dans le signal de parole dans l'évaluation objective de la qualité vocale du signal de parole, permet d'obtenir une évaluation de la qualité plus proche de l'évaluation subjective de la qualité vocale - c'est-à-dire la qualité réellement perçue par des utilisateurs - que ne le permettent les méthodes connues d'évaluation objectives de la qualité vocale.

Selon un mode de réalisation de l'invention, l'étape d'évaluation de la qualité vocale du signal, de parole, comprend les étapes de :
- estimation de la sonie totale (N) du signal de bruit (SIG_N) ;
- calcul d'une note de qualité vocale en fonction de la classe de bruit de fond présent dans le signal de parole, et de la sonie totale estimée pour le signal de bruit.

En pratique, une note de qualité vocale (MOS_CLi) selon l'invention est obtenue selon une formule mathématique de la forme générale suivante : $MOS_CLi = {C}_{i - 1} + {C}_{i} \times f \left(N\right)$

Où:
*■ MOS_CLi* est la note calculée pour le signal de bruit ;
■ *f(N)* est une fonction mathématique de la sonie totale, *N*, estimée pour le signal de bruit ;
■ *Cᵢ₋₁* et *Cᵢ* sont deux coefficients définis pour la classe (CLi) de bruit de fond obtenue pour le signal de bruit.

Plus particulièrement, selon une réalisation particulière de l'invention, la fonction *f(N)* est le logarithme népérien, *Ln(N),* de la sonie totale N exprimée en sones.

En particulier, selon une caractéristique de réalisation de l'invention, la sonie totale du signal de bruit est estimée selon un modèle objectif d'estimation de la sonie, par exemple le modèle de Zwicker ou le modèle de Moore.

Selon d'autres caractéristiques de réalisation de l'invention, l'étape de classification du bruit de fond contenu dans le signal de parole, inclut les étapes de:
- extraction du signal de parole, d'un signal de bruit de fond, dit signal de bruit ;
- calcul de paramètres audio du signal de bruit ;
- classification du bruit de fond contenu dans le signal de bruit, en fonction des paramètres audio calculés, selon ledit ensemble de classes de bruits de fond.

Selon un mode particulier de réalisation de l'invention, l'étape de calcul de paramètres audio du signal de bruit, comprend le calcul d'un premier paramètre (IND_TMP), dit indicateur temporel, relatif à l'évolution temporelle du signal de bruit, et d'un second paramètre (IND_FRQ), dit indicateur fréquentiel, relatif au spectre fréquentiel du signal de bruit.

En pratique, l'indicateur temporel (IND_TMP) est obtenu à partir d'un calcul de variation du niveau sonore du signal de bruit, et l'indicateur fréquentiel (IND_FRQ) est obtenu à partir d'un calcul de variation de l'amplitude du spectre fréquentiel du signal de bruit.

La combinaison de ces deux indicateurs permet d'obtenir un taux faible d'erreurs de classifications, alors que leur calcul est peu consommateur en ressources de calcul.

Selon une implémentation particulière de l'étape de classification précitée, pour effectuer cette classification du bruit de fond associé au signal de bruit, le procédé de l'invention met en oeuvre des étapes consistant à :
- comparer la valeur de l'indicateur temporel (IND_TMP) obtenue pour le signal de bruit à un premier seuil (TH1), et déterminer en fonction du résultat de cette comparaison que le signal de bruit est stationnaire ou non ;
- lorsque le signal de bruit est identifié comme non-stationnaire, comparer la valeur de l'indicateur fréquentiel à un second seuil (TH2), et déterminer en fonction du résultat de cette comparaison que le signal de bruit appartient à une première classe ou à une seconde classe de bruits de fond ;
- lorsque le signal de bruit est identifié comme stationnaire, comparer la valeur de l'indicateur fréquentiel à un troisième seuil (TH3), et déterminer en fonction du résultat de cette comparaison que le signal de bruit appartient à une troisième classe ou à une quatrième classe de bruits de fond.

Par ailleurs, dans ce mode de mise en oeuvre l'ensemble des classes obtenu selon l'invention, comprend au moins les classes suivantes :
- bruit intelligible ;
- bruit d'environnement ;
- bruit de souffle ;
- bruit de grésillement.

L'utilisation des trois seuils TH1, TH2, TH3 précités, dans une structure de classification arborescente simple permet de classifier rapidement un échantillon de signal de bruit. D'autre part, en calculant la classe d'un échantillon sur des fenêtres de courtes durées, on peut obtenir une actualisation en temps réel de la classe de bruit de fond du signal de bruit analysé.

Corrélativement, selon un deuxième aspect, l'invention concerne un dispositif d'évaluation objective de la qualité vocale d'un signal de parole. Conformément à l'invention, ce dispositif comprend :
- des moyens de classification du bruit de fond contenu dans le signal de parole selon un ensemble prédéfini de classes de bruits de fond ;
- des moyens d'évaluation de la qualité vocale du signal de parole, en fonction d'au moins la classification obtenue relative au bruit de fond présent dans le signal de parole.

Selon des caractéristiques particulières de réalisation de l'invention, ce dispositif d'évaluation objective de la qualité vocale comprend :
- un module d'extraction à partir du signal de parole d'un signal de bruit de fond, dit signal de bruit ;
- un module de calcul de paramètres audio du signal de bruit ;
- un module de classification du bruit de fond contenu dans le signal de bruit, en fonction des paramètres audio calculés, selon un ensemble prédéfini de classes de bruits de fond ;
- un module d'évaluation de la qualité vocale du signal de parole, en fonction d'au moins la classification obtenue relative au bruit de fond présent dans le signal de parole.

Selon un autre aspect, l'invention concerne un programme d'ordinateur sur un support d'informations, ce programme comportant des instructions adaptées à la mise en oeuvre d'un procédé selon l'invention tel que brièvement défini plus haut, lorsque le programme est chargé et exécuté dans un ordinateur.

Les avantages procurés par le dispositif d'évaluation objective de qualité vocale et le programme d'ordinateur précités, sont identiques à ceux mentionnés plus haut en relation avec le procédé d'évaluation objective de la qualité vocale d'un signal de parole.

L'invention sera mieux comprise à l'aide de la description détaillée qui va suivre, faite en se référant aux dessins annexés dans lesquels :
- La figure 1, déjà abordée, est une représentation graphique des notes subjectives moyennes données par des auditeurs testeurs à des messages audio contenant divers types de bruits de fond et selon plusieurs niveaux de sonie, conformément à une étude connue de l'état de la technique ;
- La figure 2 représente une fenêtre logicielle affichée sur un écran d'ordinateur montrant l'arbre de sélection obtenu par apprentissage pour définir un modèle de classification de bruits de fond utilisé selon l'invention ;
- Les figures 3a et 3b représentent un organigramme illustrant un procédé d'évaluation objective de la qualité vocale d'un signal de parole, selon un mode de réalisation de l'invention ;
- La figure 4 est un organigramme détaillant l'étape (fig. 3b, S23) d'évaluation de la qualité vocale d'un signal de parole en fonction de la classification du bruit de fond contenu dans le signal de parole ;
- La figure 5 montre graphiquement le résultat de tests subjectifs d'évaluation de la qualité vocale selon l'invention, ainsi que les courbes obtenues par régression logarithmique, qui lient les notes de qualité perçue à la sonie perçue pour des signaux audio correspondant aux classes de bruit de fond définies selon l'invention ;
- La figure 6 montre graphiquement le degré de corrélation existant entre les notes de qualité obtenues lors des tests subjectifs et celles obtenues selon la méthode d'évaluation objective de la qualité, selon la présente invention ;
- La figure 7 représente un schéma fonctionnel d'un dispositif d'évaluation objective de la qualité vocale d'un signal de parole, selon l'invention.

Le procédé d'évaluation objective de la qualité vocale d'un signal de parole selon l'invention est remarquable en qu'il utilise le résultat de la phase de classification du bruit de fond contenu dans le signal de parole, pour estimer la qualité vocale du signal. La phase de classification du bruit de fond contenu dans le signal de parole, repose sur la mise en oeuvre d'un modèle de classification de bruits de fond, construit au préalable, et dont le mode de construction selon l'invention est décrit ci-après.

### Construction du modèle de classification des bruits de fond

La construction d'un modèle de classification de bruit se déroule classiquement selon trois phases successives. La première phase consiste à déterminer une base sonore composée de signaux audio contenant divers bruits de fond, chaque signal audio étant étiqueté comme appartenant à une classe donnée de bruit. Ensuite, au cours d'une seconde phase on extrait de chaque échantillon sonore de la base un certains nombre de paramètres caractéristiques prédéfinis formant un ensemble d'indicateurs. Finalement, au cours de la troisième phase, dite phase d'apprentissage, l'ensemble des couples composés, chacun, de l'ensemble d'indicateurs et de la classe de bruit associée, est fourni à un moteur d'apprentissage destiné à fournir un modèle de classification permettant de classifier un échantillon sonore quelconque sur la base d'indicateurs déterminés, ces derniers étant sélectionnés comme étant les plus pertinents parmi les divers indicateurs utilisés au cours de la phase d'apprentissage. Le modèle de classification obtenu permet ensuite, à partir d'indicateurs extraits d'un échantillon sonore quelconque (ne faisant pas partie de la base sonore), de fournir une classe de bruit à laquelle appartient cet échantillon.

Dans le *Document [1]* cité plus haut, il est démontré que la qualité vocale peut être influencée par la signification du bruit dans le contexte de la téléphonie. Ainsi, si des utilisateurs identifient du bruit comme étant issu d'une source sonore de l'environnement du locuteur, une certaine indulgence est observée concernant l'évaluation de la qualité perçue. Deux tests ont permis de vérifier cela, le premier test concernant l'interaction des caractéristiques et niveaux sonores des bruits de fond avec la qualité vocale perçue, et le second test concernant l'interaction des caractéristiques des bruits de fond avec les dégradations dues à la transmission de voix sur IP. Partant des résultats de l'étude exposée dans le document précité, les inventeurs de la présente invention, ont cherché à définir des paramètres (indicateurs) d'un signal audio permettant de mesurer et de quantifier la signification du bruit de fond présent dans ce signal et ensuite de définir une méthode de classification statistique du bruit de fond en fonction des indicateurs retenus.

### Phase 1- Constitution d'une base sonore de signaux audio

Pour la construction du modèle de classification de la présente invention, la base sonore utilisée est constituée, d'une part, des signaux audio ayant servi aux tests subjectifs décrits dans le *Document [1],* et d'autre part de signaux audio issus de bases sonores publiques.

Concernant les signaux audio issus des tests subjectifs précités, dans le premier test (voir *Document [1],* section 3.2) 152 échantillons sonores sont utilisés. Ces échantillons sont obtenus à partir de huit phrases de même durée (8 secondes) sélectionnées à partir d'une liste normalisée de doubles phrases, produites par quatre locuteurs (deux hommes et deux femmes). Ces phrases sont ensuite mixées avec six types de bruits de fond (détaillés plus bas) à trois niveaux différents de sonie (/*oudness* en anglais). Des phrases sans bruit de fond sont également incluses. Ensuite l'ensemble des échantillons est encodé avec un codec G.711. Les résultats de ce premier test sont illustrés par la figure 1 décrite plus haut.

Dans le second test (voir *Document [1],* section 4.1), les mêmes phrases sont mixées avec les six types de bruits de fond avec un niveau de sonie moyen, puis quatre types de dégradations dues à la transmission de voix sur IP sont introduites (codec G.711 avec 0% et 3% de perte de paquets ; codec G.729 avec 0% et 3% de perte de paquets). Au total, 192 échantillons sonores sont obtenus selon le deuxième test.

Les six types de bruits de fond utilisés dans le cadre des tests subjectifs précités sont les suivants :
- un bruit rose *(pink-noise),* considéré comme la référence (bruit stationnaire avec -3 dB/octave de contenu fréquentiel) ;
- un bruit de parole stationnaire (BPS) c'est-à-dire un bruit aléatoire avec un contenu fréquentiel similaire à la voix humaine standardisée (stationnaire) ;
- un bruit électrique, c'est-à-dire un son harmonique ayant une fréquence fondamentale de 50Hz simulant un bruit de circuit (stationnaire) ;
- un bruit d'environnement de ville avec présence de voitures, avertisseurs sonores, etc. (non-stationnaire) ;
- un bruit d'environnement de restaurant avec présence de murmures, bruit de verres, rires, etc. (non-stationnaire) ;
- un son de voix intelligible enregistrée depuis une source TV (non-stationnaire).

Tous les sons sont échantillonnés à 8 kHz (16 bits), et un filtre passe-bande IRS *(intermediate Reference System)* est utilisé pour simuler un réseau téléphonique réel. Les six types de bruits cités ci-dessus sont répétés avec des dégradations liées aux codages G.711 et G.729, avec des pertes de paquets, ainsi qu'avec plusieurs niveaux de diffusion.

Concernant les signaux audio issus de bases sonores publiques, utilisés pour compléter la base sonore, il s'agit de 48 autres signaux audio, comportant différents bruits, comme par exemple des bruits de ligne, de vent, de voiture, d'aspirateur, de sèche-cheveux, de murmures confus (*babble* en anglais), des bruits issus du milieu naturel (oiseau, eau qui coule, pluie, etc.), de la musique.

Ces 48 bruits ont été ensuite soumis à six conditions de dégradations, comme expliqué ci-après.

Chaque bruit est échantillonné à 8 kHz, filtré avec l'outil IRS8, codé et décodé en G.711 ainsi qu'en G.729 dans le cas de la bande étroite (300 - 3400 Hz), puis chaque son est échantillonné à 16 kHz, puis filtré avec l'outil décrit dans la recommandation P.341 de l'UIT-T (*"*Transmission characteristics for wideband (150-7000 Hz) digital hands-free telephony terminals", 1998), et enfin codé et décodé en G.722 (large bande 50 - 7000 Hz). Ces trois conditions dégradées sont ensuite restituées selon deux niveaux dont le rapport signal sur bruit (SNR) vaut respectivement 16 et 32. Chaque bruit dure quatre secondes. Finalement, on obtient au total 288 signaux audio différents.

Ainsi, la base sonore utilisée pour mettre au point le modèle de classification se compose finalement de 632 signaux audio.

Chaque échantillon sonore de la base sonore est étiqueté manuellement pour identifier une classe de bruit de fond d'appartenance. Les classes retenues ont été définies suite aux tests subjectifs mentionnés dans le *Document [1]* et plus précisément, ont été déterminées en fonction de l'indulgence vis-à-vis des bruits perçus, manifestée par les sujets humains testés lors du jugement de la qualité vocale en fonction du type de bruit de fond (parmi les 6 types précités).

Ainsi, quatre classes de bruit de fond (BDF) ont été retenues :
- Classe 1 : BDF "intelligible" - il s'agit de bruit de nature intelligible tels que de la musique, de la parole, etc. Cette classe de bruit de fond provoque une forte indulgence sur le jugement de la qualité vocale perçue, par rapport à un bruit de souffle de même niveau.
- Classe 2 : BDF "d'environnement" - il s'agit de bruits ayant du contenu informationnel et fournissant des informations sur l'environnement du locuteur, comme des bruits de ville, de restaurant, de nature, etc. Cette classe de bruit provoque une légère indulgence sur le jugement de la qualité vocale perçue par les utilisateurs par rapport à un bruit de souffle de même niveau.
- Classe 3 : BDF "souffle" - Ces bruits sont de nature stationnaire et ne contiennent pas de contenu informationnel, il s'agit par exemple de bruit rose, de bruit de vent stationnaire, de bruit de parole stationnaire (BPS).
- Classe 4 : BDF "grésillement" - il s'agit de bruits ne contenant pas de contenu informationnel, comme du bruit électrique, du bruit non stationnaire bruité, etc. Cette classe de bruit provoque une forte dégradation de la qualité vocale perçue par les utilisateurs, par rapport à un bruit de souffle de même niveau.

### Phase 2 - Extraction de paramètres des signaux audio de la base sonore

Pour chacun des signaux audio de la base sonore, huit paramètres ou indicateurs connus en soi sont calculés. Ces indicateurs sont les suivants :
- (1) La corrélation du signal : il s'agit d'un indicateur utilisant le coefficient de corrélation de Bravais-Pearson appliqué entre le signal entier et le même signal décalé d'un échantillon numérique.
- (2) Le taux de passage par zéro (ZCR) du signal ;
- (3) La variation du niveau acoustique du signal ;
- (4) Le centre de gravité spectral (*Spectral Centroid)* du signal ;
- (5) La rugosité spectrale du signal ;
- (6) Le flux spectral du signal ;
- (7) Le point spectral de coupure *(Spectral Rolloff Point)* du signal ;
- (8) Le coefficient harmonique du signal.

### Phase 3 - Obtention du modèle de classification

Le modèle de classification est obtenu par apprentissage à l'aide d'un arbre de décision (cf. figure 1), réalisé à l'aide de l'outil statistique appelé *"classregtree"* de l'environnement MATLAB® commercialisé par la société The MathWorks. L'algorithme utilisé est développé à partir de techniques décrites dans le livre intitulé *"*Classification and regression trees" de Leo Breiman et al. publié par Chapman and Hall en 1993.

Chaque échantillon de bruit de fond de la base sonore est renseigné par les huit indicateurs précités et la classe d'appartenance de l'échantillon (1: intelligible ; 2: environnement ; 3: souffle ; 4: grésillement). L'arbre de décision calcule alors les différentes solutions possibles afin d'obtenir une classification optimum, se rapprochant le plus des classes étiquetées manuellement. Au cours de cette phase d'apprentissage, les indicateurs audio les plus pertinents sont retenus, et des seuils de valeur associés à ces indicateurs sont définis, ces seuils permettant de séparer les différentes classes et sous-classes de bruit de fond.

Lors de l'apprentissage, 500 bruits de fond de différents types sont choisis aléatoirement parmi les 632 de la base sonore. Le résultat de la classification obtenue par apprentissage est représenté à la figure 1.

Comme on peut le voir sur l'arbre de décision représenté à la **figure 2**, la classification résultante utilise seulement deux indicateurs parmi les huit initiaux pour classer les 500 bruits de fond de l'apprentissage dans les quatre classes prédéfinies. Les indicateurs sélectionnés sont les indicateurs (3) et (6) de la liste introduite plus haut et représentent respectivement la variation du niveau acoustique et le flux spectral des signaux de bruit de fond.

Comme représenté à la figure 2, le modèle de classification obtenu par apprentissage commence par séparer les bruits de fond en fonction de leur caractère de stationnarité. Ce caractère de stationnarité est mis en évidence par l'indicateur temporel caractéristique de la variation du niveau acoustique (indicateur (3)). Ainsi, si cet indicateur a une valeur inférieure à un premier seuil - TH1 = 1,03485 - alors le bruit de fond est considéré comme stationnaire (branche gauche), sinon le bruit de fond est considéré comme non-stationnaire (branche droite). Ensuite, l'indicateur fréquentiel caractéristique du flux spectral (indicateur (6)) filtre à son tour chacune des deux catégories (stationnaire/non-stationnaire) sélectionnées avec l'indicateur (3).

Ainsi, lorsque le signal de bruit est considéré comme non-stationnaire, si l'indicateur fréquentiel est inférieur à un second seuil - TH2 = 0,280607 - alors le signal de bruit appartient à la classe "environnement", sinon le signal de bruit appartient à la classe "intelligible". D'autre part, lorsque le signal de bruit est considéré comme stationnaire, si l'indicateur fréquentiel (indicateur (6), flux spectral) est inférieur à un troisième seuil - TH3 = 0,145702 - alors le signal de bruit appartient à la classe "grésillement", sinon le signal de bruit appartient à la classe "souffle".

L'arbre de sélection (fig.1), obtenu avec les deux indicateurs précités, a permis de classifier correctement 86,2% des signaux de bruits de fond parmi les 500 signaux audio soumis à l'apprentissage. Plus précisément, les proportions de bonne classification obtenues pour chaque classe sont les suivantes :
- 100% pour la classe "grésillement",
- 96,4% pour la classe "souffle",
- 79,2% pour la classe "environnement",
- 95,9% pour la classe "intelligible".

On peut remarquer que la classe "environnement" obtient un résultat de bonne classification plus faible que pour les autres classes. Ce résultat est dû à la différenciation entre bruits de "souffle" et "d'environnement" qui peut parfois être difficile à effectuer, de par la ressemblance de certains sons pouvant être rangés à la fois dans ces deux classes, par exemple des sons tels que le bruit du vent ou le bruit d'un sèche-cheveux.

On définit ci-après de manière plus détaillée les indicateurs retenus pour le modèle de classification selon l'invention.

L'indicateur temporel, désigné dans la suite de la description par "IND_TMP", est caractéristique de la variation du niveau sonore du signal de bruit quelconque est défini par l'écart type des valeurs des puissances de toutes les trames considérées du signal. Dans un premier temps, une valeur de puissance est déterminée pour chacune des trames. Chaque trame est composée de 512 échantillons, avec un recouvrement entre les trames successives de 256 échantillons. Pour une fréquence d'échantillonnage de 8000 Hz, cela correspond à une durée de 64 ms (millisecondes) par trame, avec un recouvrement de 32 ms. On utilise ce recouvrement de 50% pour obtenir une continuité entre trames successives, comme défini dans le ***Document [5]** : "*P.56 Mesure objective du niveau vocal actif', recommandation de l'ITU-T, 1993.

Lorsque le bruit à classifier a une longueur supérieure à une trame, la valeur de puissance acoustique pour chacune des trames peut être définie par la formule mathématique suivante : $P \left(trame\right) = 10 ⁢ log \left(\frac{1}{{L}_{trame}}{\sum }_{i = 1}^{{L}_{trame}}{x}_{i}^{2}\right)$

Où : *"trame"* désigne le numéro de la trame à évaluer ; "*Lₜᵣₐₘₑ*" désigne la longueur de la trame (512 échantillons) ; "*xᵢ*" correspond à l'amplitude de l'échantillon *i* ; "log" désigne le logarithme décimal. On calcule ainsi le logarithme de la moyenne calculée pour obtenir une valeur de puissance par trame.

La valeur de l'indicateur temporel "IND_TMP" du bruit de fond considéré est ensuite définie par l'écart type de toutes les valeurs de puissances obtenues, par la relation suivante : $IND_TMP = \sqrt{\frac{1}{Ntrame} {\sum }_{i = 1}^{Ntrame} {\left({P}_{i}-<P>\right)}^{2}}$

Où : *Nₜᵣₐₘₑ* représente le nombre de trames présentes dans le bruit de fond considéré ; *Pᵢ* représente la valeur de puissance pour la trame *i* ; et <*P*> correspond à la moyenne de puissance sur toutes les trames.

Selon l'indicateur temporel IND_TMP, plus un son est non-stationnaire et plus la valeur obtenue pour cet indicateur est élevée.

L'indicateur fréquentiel, désigné dans la suite de la description par "IND_FRQ" et caractéristique du flux spectral du signal de bruit, est calculé à partir de la Densité Spectrale de Puissance (DSP) du signal. La DSP d'un signal - issue de la transformée de Fourrier de la fonction d'autocorrélation du signal - permet de caractériser l'enveloppe spectrale du signal, afin d'obtenir des informations sur le contenu fréquentiel du signal à un moment donné, comme par exemple les formants, les harmoniques, etc. Selon le mode de réalisation présenté, cet indicateur est déterminé par trame de 256 échantillons, correspondant à une durée de 32 ms pour une fréquence d'échantillonnage de 8 KHz. Il n'y a pas de recouvrement des trames, contrairement à l'indicateur temporel.

Le flux spectral (SF), également désigné par "variation de l'amplitude du spectre", est une mesure permettant d'évaluer la vitesse de variation d'un spectre de puissance d'un signal au cours du temps. Cet indicateur est calculé à partir de la corrélation croisée normalisée entre deux amplitudes successives du spectre *aₖ(t-1)* et *aₖ(t).* Le flux spectral (SF) peut être défini par la formule mathématique suivante : $SF \left(trame\right) = 1 - \frac{{Σ}_{k} ⁢ {a}_{k} ⁢ \left(t-1\right) . {a}_{k} \left(t\right)}{\sqrt{{Σ}_{k} ⁢ {a}_{k} ⁢ {\left(t-1\right)}^{2}} ⁢ \sqrt{{Σ}_{k} ⁢ {a}_{k} ⁢ {\left(t\right)}^{2}}}$

Où : "*k*" est un indice représentant les différentes composantes fréquentielles, et "*t*" un indice représentant les trames successives sans recouvrement, composées de 256 échantillons chacune.

En d'autres termes, une valeur du flux spectral (SF) correspond à la différence d'amplitude du vecteur spectral entre deux trames successives. Cette valeur est proche de zéro si les spectres successifs sont similaires, et est proche de 1 pour des spectres successifs très différents. La valeur du flux spectral est élevée pour un signal de musique, car un signal musical varie fortement d'une trame à l'autre. Pour la parole, avec l'alternance de périodes de stabilité (voyelle) et de transitions (consonne/voyelle), la mesure du flux spectral prend des valeurs très différentes et varie fortement au cours d'une phrase.

Lorsque le bruit à classifier a une longueur supérieure à une trame, l'expression finale retenue pour l'indicateur fréquentiel est définie comme la moyenne des valeurs de flux spectral pour toutes les trames du signal, comme définie dans l'équation ci-après : $IND_FRQ = \frac{1}{Ntrame} {\sum }_{i = 1}^{Ntrame} SF \left(i\right)$

### Utilisation du modèle de classification de bruits de fond

Le modèle de classification de l'invention, obtenu comme exposé *supra,* est utilisé selon l'invention pour déterminer, sur la base d'indicateurs extraits d'un signal audio bruité quelconque, la classe de bruit à laquelle appartient ce signal bruité parmi l'ensemble de classes définies pour le modèle de classification.

Les figures 3a et 3b représentent un organigramme illustrant un procédé d'évaluation objective de la qualité vocale d'un signal de parole, selon un mode de réalisation de l'invention. Selon l'invention, le procédé de classification de bruits de fond est mis en oeuvre préalablement à la phase proprement dite d'évaluation de la qualité vocale.

Comme représenté à la **figure 3a**, la première étape S1 consiste à obtenir un signal audio, qui, dans le mode de réalisation présenté ici, est un signal de parole obtenu sous forme analogique ou numérique. Dans ce mode de réalisation, comme illustré par l'étape S3, on applique ensuite au signal de parole une opération de détection d'activité vocale (DAV). Le but de cette détection d'activité vocale est de séparer dans le signal audio d'entrée les périodes du signal contenant de la parole, éventuellement bruitée, des périodes du signal ne contenant pas de parole (périodes de silence), par conséquent ne pouvant contenir que du bruit. Ainsi, au cours de cette étape, on sépare les zones actives du signal, c'est-à-dire présentant le message vocal bruité, des zones inactives bruitées. En pratique, dans ce mode de réalisation, la technique de détection d'activité vocale mise en oeuvre est celle décrite dans le *Document [5]* précité *("*P.56 Mesure objective du niveau vocal actif", recommandation de l'ITU-T, 1993).

En résumé, le principe de la technique DAV utilisée consiste à :
- détecter l'enveloppe du signal,
- comparer l'enveloppe du signal avec un seuil fixe en prenant en compte un temps de maintien de la parole,
- déterminer les trames de signal dont l'enveloppe est située au dessus du seuil (DAV=1 pour les trames actives) et en dessous (DAV=0 pour le bruit de fond). Ce seuil est fixé à 15,9 dB (décibel) en dessous du niveau vocal actif moyen (puissance du signal sur les trames actives).

Une fois la détection vocale effectuée sur le signal audio, le signal de bruit de fond généré (étape S5) est le signal constitué des périodes du signal audio pour lesquelles le résultat de la détection d'activité vocale est nul.

Une fois le signal de bruit généré, les paramètres audio constitués des deux indicateurs mentionnés plus haut (indicateur temporel IND_TMP et indicateur fréquentiel IND_FRQ), qui ont été sélectionnés lors de l'obtention du modèle de classification (phase d'apprentissage), sont extraits du signal de bruit, au cours de l'étape S7.

Ensuite, les tests S9, S11 (Fig. 3a) et S17 (Fig. 3b) et les branches de décision associées, correspondent à l'arbre de décision décrit plus haut en relation avec la figure 2. Ainsi, à l'étape S9 la valeur de l'indicateur temporel (IND_TMP) obtenue pour le signal de bruit est comparée au premier seuil TH1 mentionné plus haut. Si la valeur de l'indicateur temporel est supérieure au seuil TH1 (S9, non) alors le signal de bruit est de type non-stationnaire et on applique alors le test de l'étape S11.

Au cours du test S11 l'indicateur fréquentiel (IND_FRQ) cette fois, est comparé au second seuil TH2 mentionné plus haut. Si l'indicateur IND_FRQ est supérieur (S11, non) au seuil TH2, la classe (CL) du signal de bruit est déterminée (étape S13) comme étant CL1 : "Bruit intelligible" ; sinon la classe du signal de bruit est déterminée (étape S15) comme étant CL2 : "Bruit d'environnement". La classification du signal de bruit analysé est alors achevée et l'évaluation de la qualité vocale du signal de parole peut être alors effectuée (fig. 3b, étape S23).

Lors du test initial S9, si la valeur de l'indicateur temporel est inférieure au seuil TH1 (S9, oui) alors le signal de bruit est de type stationnaire et on applique alors le test de l'étape S17 (fig. 3b). Au test S17, on compare la valeur de l'indicateur fréquentiel IND_FRQ au troisième seuil TH3 (défini plus haut). Si l'indicateur IND_FRQ est supérieur (S17, non) au seuil TH3, la classe (CL) du signal de bruit est déterminée (étape S19) comme étant CL3 : "Bruit de souffle"; sinon la classe du signal de bruit est déterminée (étape S21) comme étant CL4 : "Bruit de grésillement". La classification du signal de bruit analysé est alors achevée et l'évaluation de la qualité vocale du signal de parole peut être alors effectuée (fig. 3b, étape S23).

La **figure 4** détaille l'étape (fig. 3b, S23) d'évaluation de la qualité vocale d'un signal de parole en fonction de la classification du bruit de fond contenu dans le signal de parole. Comme représenté à la figure 4, l'opération d'évaluation de la qualité vocale débute par l'étape S231 au cours de laquelle, la sonie totale du signal de bruit (*SIG_N*) est estimée.

On rappelle ici que la sonie est définie comme l'intensité subjective d'un son, elle est exprimée en sones ou en phones. La sonie totale mesurée de manière subjective (sonie perçue) peut cependant être estimée en utilisant des modèles objectifs connus tels que le *modèle de Zwicker* ou le *modèle de Moore.*

Le modèle de Zwicker est décrit par exemple dans le document intitulé *"*Psychoacoustics: Facts and Models", de E. Zwicker et H. Fastl - Berlin, Springer, 2nd updated edition, 14 avril 1999.

Le modèle de Moore est décrit par exemple dans le document : "A Model for the Prediction of Thresholds, Loudness, and Partial Loudness", de B.C.J. Moore, B.R. Glasberg et T. Baer - Journal of the Audio Engineering Society 45(4): 224-240, 1997.

Dans le cadre du mode de réalisation exposé ici, la sonie totale du signal de bruit est estimée en utilisant le modèle de Zwicker, cependant on peut également mettre en oeuvre l'invention en utilisant le modèle de Moore. D'ailleurs, plus le modèle objectif d'estimation de la sonie, utilisé, est précis et plus l'évaluation de la qualité vocale selon l'invention sera meilleure.

L'estimation de la sonie totale, exprimée en sones, du signal de bruit SIG_N, obtenue en utilisant le modèle de Zwicker, est désignée ici par : "*N*". Ainsi à l'issue de l'étape S231 représentée à la figure 4, on obtient une estimation de la sonie du signal de bruit.

L'étape S233 qui suit est l'étape d'évaluation proprement dite de la qualité vocale du signal de parole. Selon le procédé, on commence par sélectionnée une formule mathématique à utiliser, parmi quatre, en fonction de la classe de bruit *CLi* (i = 1, 2, 3, 4) obtenue au cours de la phase préalable de classification du bruit de fond (l'obtention des formules précitées est détaillée plus bas).

L'expression générale de la formule sélectionnée est la suivante : $MOS_CLi = {C}_{i - 1} + {C}_{i} \times f \left(N\right)$

Où:
■ *MOS_CLi* est la note calculée pour le signal de bruit SIG_N de classe *CLi ;*
■ *f(N)* est une fonction mathématique de la sonie totale, *N*, estimée pour le signal de bruit, selon un modèle de sonie tel que le modèle de Zwicker ;
■ *Cᵢ₋₁* et *Cᵢ* sont deux coefficients définis pour la formule mathématique associée à la classe *CLi.*

L'expression mathématique de la formule (5) ci-dessus met en évidence le fait que l'on dispose, conformément à l'invention, d'un modèle d'évaluation de qualité vocale pour chaque classe de bruit de fond (CL1-CL4), qui est fonction de la sonie totale du bruit de fond.

Ainsi, dans le mode de réalisation exposé ici, la note de qualité vocale pour le signal de parole, *MOS_CLi,* est obtenue, d'une part, en fonction de la classification obtenue relative au bruit de fond présent dans le signal de parole - par le choix des coefficients (*Cᵢ₋₁ ; Cᵢ*) de la formule mathématique qui correspondent à la classe du bruit de fond - et d'autre part, en fonction de la sonie *N* estimée pour le bruit de fond.

### Obtention des modèles d'évaluation de qualité vocale par classe de bruit de fond

On va à présent détailler le mode d'obtention des modèles d'évaluation de qualité vocale pour chaque classe de bruit de fond (CL1-CL4). La figure 1 décrite plus haut, issue du *Document [1]* précité, représente les moyennes d'opinion (MOS LQSN) avec l'intervalle de confiance associé, calculées à partir de notes données par des auditeurs testeurs à des messages audio contenant six types de bruits de fond différents, selon la méthode ACR *(Absolute Category Rating*). Les divers types de bruit sont les suivants : bruit rose, bruit de parole stationnaire (BPS), bruit électrique, bruits de ville, bruits de restaurant, bruits de télévision ou voix, chaque bruit étant considéré à trois niveaux différents de sonie perçue. Les niveaux de sonie des divers types de bruit de fond sont obtenus dans ce test, de manière subjective.

Plus précisément, la base sonore utilisée dans le cadre du premier test décrit dans le *Document [1]* (voir section 2 du document), est constituée de huit phrases dont la moitié est prononcée par deux hommes et l'autre moitié par deux femmes. Chacune de ces phrases prononcées constitue un signal de parole (8 signaux de parole). Ensuite, à chacun de ces signaux de parole est ajouté chacun des six bruits de fond précités, on obtient alors 48 signaux de paroles bruités (8 signaux par type de bruit de fond). Au cours du test, chacun de ces signaux de parole bruités est présenté à l'écoute aux auditeurs testeurs selon trois niveaux d'isosonie différent, ce qui constitue 144 signaux bruités différents. Par ailleurs, à chacun des 8 signaux de parole initiaux (phrase prononcée) est ajouté du bruit de fond rose (SNR = 44), pour représenter la condition correspondant à un signal de parole sans bruit de fond. En tout, 152 signaux de parole ont été utilisés lors du premier test.

Concernant les niveaux d'isosonie utilisés, ceux-ci ont déterminés préalablement selon le test d'ajustement *("Adjustment test')* du premier test décrit dans le *Document [1]* (Section 2). Ce test d'ajustement de sonie est conforme aux résultats décrits dans le document intitulé "La sonie des sons impulsionnels : Perception, Mesures et Modèles", thèse de Isabelle Boullet - Université de Aix-Marseille 2, 2005. En bref, ce test consiste à demander à des personnes de modifier le niveau de chaque signal de bruit de manière que la sonie du signal soit égale à la sonie du signal de référence qui est le bruit rose. En pratique les trois niveaux de sonie (exprimés en sones) déterminés pour chacun des six types de bruit de fond utilisés sont les suivants : 4,6 sone ; 8,2 sone ; 14 sone. Le niveau de sonie de chacun des signaux de parole de référence, sans bruit de fond (c'est-à-dire contenant uniquement du bruit rose avec SNR = 44) est de 1,67 sone.

A partir des résultats du test illustré par la figure 1, les six types de bruit de fond utilisés ont permis de définir les quatre classes de bruit de fond utilisées selon l'invention, de la manière suivante :
- la classe 1 (CL1 : "intelligible") correspond aux bruits de TV/parole ;
- la classe 2 (CL2 : "environnement") correspond au regroupement des bruits de ville et bruits de restaurant ;
- la classe 3 (CL3 : "souffle") regroupe le bruit rose et le bruit de parole stationnaire (BPS) ; et
- la classe 4 (CL4 : "grésillement") correspond aux bruits électriques.

Ainsi, chaque signal audio de test peut être caractérisé par sa classe de bruit de fond (CL1-CL4), son niveau de sonie perçue (en sones : 1,67 ; 4,6 ; 8,2 ; 14) et la note MOS-LQSN *(Listening Quality Subjective Narrowband*) qui lui a été attribuée lors du test subjectif préliminaire *(Document [1], "Préliminary Experiment*"). Par conséquent, en résumé, lors de ce test, 24 sujets ont subi un test d'évaluation de la qualité globale de signaux audio, selon la méthode ACR. Au final, 152 notes MOS-LQSN ont été obtenues en prenant la moyenne des notes attribuées par les 24 sujets, pour chacun des 152 signaux audio de test, lesquels sont répartis selon les quatre classes de bruit de fond définies selon l'invention.

La **figure 5** montre graphiquement le résultat des tests subjectifs précités. Les 152 conditions de test sont représentées par leurs points, chaque point correspondant en abscisse, à un niveau de sonie, et en ordonnée, au score de qualité attribué (MOS-LQSN) ; les points sont par ailleurs différenciés selon la classe du bruit de fond contenu dans le signal audio correspondant.

Selon l'invention, partant des nuages de points issus des tests subjectifs, la modélisation de l'évaluation de la qualité vocale par classe de bruit de fond, a été réalisée par régression mathématique. En pratique plusieurs types de régression ont été testés (régression polynomiale, linéaire), mais c'est la régression logarithmique en fonction de la sonie perçue, exprimée en sones, qui permet d'obtenir les meilleures corrélations avec les notes de qualité vocale perçue.

A la figure 5, on peut observer les courbes obtenues par régression logarithmique qui lient les notes de qualité perçue à la sonie perçue, exprimée en sones, pour des signaux audio correspondant aux classes de bruit de fond définies selon l'invention. La figure 5 indique également les équations obtenues pour chacune des quatre courbes obtenue par régression logarithmique. Ainsi la première équation en haut et à droite correspond à la classe 1, la seconde à la classe 2, la troisième à la classe 3, et la quatrième à la classe 4.

Pour chacune de ces équations, la valeur associée à R² correspond au coefficient de corrélation entre les résultats issus du test subjectif et la régression logarithmique correspondante.

Ainsi l'équation (5) exposée plus haut est déclinée, en pratique, pour les différentes classes comme suit : $MOS_CLi = {C}_{i - 1} + {C}_{i} \times ln \left(N\right)$

Avec :
*Ln(N)* : logarithme népérien de la valeur de sonie totale, *N*, calculée et exprimée en sones ;
(*Cᵢ₋₁*; *Cᵢ*) = (4,4554 ; - 0,5888) pour i=1 (classe 1) ;
(*Cᵢ₋₁; Cᵢ*) = (4,7046 ; - 0,7869) pour i=2 (classe 2) ;
(*Cᵢ₋₁*; *Cᵢ*) = (4,9015 ; - 0,9592) pour i=3 (classe 3) ;
(*Cᵢ₋₁; Cᵢ*) = (4,7489 ; - 0,9608) pour i=4 (classe 4) ;

Dans le cadre du modèle d'évaluation objective de la qualité vocale selon l'invention, la valeur de sonie perçue *N* - valeur obtenue subjectivement dans le cadre des tests subjectifs précités - est obtenue par estimation selon une méthode connue d'estimation de sonie, le modèle de Zwicker dans le mode de réalisation exposé ici.

La **figure 6** montre graphiquement le degré de corrélation existant entre les notes de qualité obtenues lors des tests subjectifs et celles obtenues en utilisant la méthode d'évaluation objective de la qualité, selon la présente invention. Comme on peut le voir sur la figure 6, on obtient une très bonne corrélation, de l'ordre de 93% (r = 0,93205), entre les notes MOS-LQSN issues du test subjectif exposé plus haut (axe des abscisses), et les notes MOS objectives (axes des ordonnées) obtenues avec le modèle d'évaluation de qualité selon l'invention, tel que défini par l'équation (6) plus haut.

En liaison avec la **figure 7** on va à présent décrire de manière fonctionnelle un dispositif d'évaluation objective de la qualité vocale d'un signal de parole, selon l'invention. Ce dispositif d'évaluation de qualité vocale est conçu pour mettre en oeuvre le procédé de d'évaluation de qualité vocale selon l'invention qui vient d'être décrit ci-dessus.

Comme représenté à la figure 7, le dispositif 1 d'évaluation de la qualité vocale d'un signal de parole, comprend un module 11 d'extraction à partir du signal audio (SIG) d'un signal de bruit de fond (SIG_N), dit signal de bruit.

Le signal de parole (SIG) fourni en entrée au dispositif 1 d'évaluation de qualité vocale, peut être délivré au dispositif 1 à partir d'un réseau de communication 2, tel qu'un réseau de voix sur IP par exemple.

Selon le mode de réalisation exposé, le module 11 est en pratique un module de détection d'activité vocale. Le module DAV 11 fournit alors un signal de bruit SIG_N qui est délivré en entrée à un module 13 d'extraction de paramètres, c'est-à-dire de calcul des paramètres constitués des indicateurs temporel et fréquentiel, respectivement IND_TMP et IND_FRQ. Les indicateurs calculés sont alors fournis à un module 15 de classification, implémentant le modèle de classification selon l'invention, décrit plus haut, et qui détermine en fonction des valeurs des indicateurs utilisés, la classe de bruit de fond (CL) auquel appartient le signal de bruit SIG_N, selon l'algorithme décrit en liaison avec les figures 3a et 3b.

Le résultat de la classification effectuée par le module 15 de classification de bruit de fond, est alors fourni au module 17 d'évaluation de la qualité vocale. Ce dernier met en oeuvre l'algorithme d'évaluation de qualité vocale décrit plus haut en liaison avec la figure 4, pour délivrer au final une note de qualité vocale objective relative au signal de parole d'entrée (SIG).

En pratique, le dispositif d'évaluation de la qualité vocale selon l'invention est mis en oeuvre sous forme de moyens logiciels, c'est-à-dire de modules de programme d'ordinateur, réalisant les fonctions décrites en liaison avec les figures 3a, 3b, 4 et 5.

Par ailleurs, dans le cadre d'une implémentation particulière de l'invention, le module 17 d'évaluation de la qualité vocale peut être incorporé dans une machine informatique distincte de celle abritant les autres modules. En particulier l'information de classe de bruit de fond (CL) peut être acheminée via un réseau de communication à la machine ou serveur chargé d'effectuer l'évaluation de la qualité vocale. Par ailleurs, selon une application particulière de l'invention, dans le domaine par exemple de la supervision de la qualité vocale sur un réseau de communication, chaque note de qualité vocale calculée par le module 17, est envoyée à un équipement de collecte local ou sur le réseau, chargé de collecter ces informations de qualité afin d'établir une note globale de qualité, établie par exemple en fonction du temps et/ou en fonction du type de communication et/ou en fonction d'autres types de notes de qualité.

Les modules programmes précités sont mis en oeuvre lorsqu'ils sont chargés et exécutés dans un ordinateur ou dispositif informatique. Un tel dispositif informatique peut être également constitué par tout système à processeur, intégré dans un terminal de communication ou dans un équipement de réseau de communication.

On notera aussi qu'un programme d'ordinateur selon l'invention, dont la finalité est la mise en oeuvre de l'invention lorsqu'il est exécuté par un système informatique approprié, peut être stocké sur un support d'informations de types variés. En effet, un tel support d'informations peut être constitué par n'importe quelle entité ou dispositif capable de stocker un programme selon l'invention.

Par exemple, le support en question peut comporter un moyen de stockage matériel, tel qu'une mémoire, par exemple un CD ROM ou une mémoire de type ROM ou RAM de circuit microélectronique, ou encore un moyen d'enregistrement magnétique, par exemple un disque dur.

D'un point de vue conception, un programme d'ordinateur selon l'invention peut utiliser n'importe quel langage de programmation et être sous la forme de code source, code objet, ou de code intermédiaire entre code source et code objet (par ex., une forme partiellement compilée), ou dans n'importe quelle autre forme souhaitable pour implémenter un procédé selon l'invention.

## Revendications

1. **Procédé** d'évaluation objective de la qualité vocale d'un signal de parole, **caractérisé en ce qu'**il comprend les étapes de :
- classification (S3-S21) du bruit de fond contenu dans le signal de parole selon un ensemble prédéfini de classes de bruits de fond (CL1-CL4) ;
- évaluation (S23) de la qualité vocale du signal de parole, en fonction d'au moins la classification obtenue relative au bruit de fond présent dans le signal de parole.

2. Procédé selon la revendication 1, dans lequel l'étape de classification du bruit de fond contenu dans le signal de parole, inclut les étapes de:
- extraction (S3, S5) du signal de parole, d'un signal de bruit de fond, dit signal de bruit ;
- calcul (S7) de paramètres audio du signal de bruit ;
- classification (S9-S21) du bruit de fond contenu dans le signal de bruit, en fonction des paramètres audio calculés, selon ledit ensemble de classes de bruits de fond (CL1-CL4).

3. Procédé selon la revendication 2, dans lequel l'étape (S23) d'évaluation de la qualité vocale du signal de parole, comprend les étapes de :
- estimation (S231) de la sonie totale (N) du signal de bruit (SIG_N) ;
- calcul d'une note de qualité vocale (MOS_CLi) en fonction de la classe (CLi) de bruit de fond présent dans le signal de parole, et de la sonie totale (N) estimée pour le signal de bruit.

4. Procédé selon la revendication 3, dans une note de qualité vocale (MOS_CLi) est obtenue selon une formule mathématique de la forme générale suivante : $MOS_CLi = {C}_{i - 1} + {C}_{i} \times f \left(N\right)$
Où:
■ *MOS_CLi* est la note calculée pour le signal de bruit ;
■ *f(N)* est une fonction mathématique de la sonie totale, *N*, estimée pour le signal de bruit ;
■ *Cᵢ₋₁*, et *Cᵢ* sont deux coefficients définis pour la classe (CLi) de bruit de fond obtenue pour le signal de bruit.

5. Procédé selon la revendication 4, dans lequel la fonction *f*(*N*) est le logarithme népérien, *Ln(N),* de la sonie totale N exprimée en sones.

6. Procédé selon l'une des revendications 3 à 5, dans lequel la sonie totale du signal de bruit est estimée selon un modèle objectif d'estimation de la sonie.

7. Procédé selon l'une quelconque des revendications 2 à 6, dans lequel l'étape (S7) de calcul de paramètres audio du signal de bruit, comprend le calcul d'un premier paramètre (IND_TMP), dit indicateur temporel, relatif à l'évolution temporelle du signal de bruit, et d'un second paramètre (IND_FRQ), dit indicateur fréquentiel, relatif au spectre fréquentiel du signal de bruit.

8. Procédé selon la revendication 7, dans lequel l'indicateur temporel (IND_TMP) est obtenu à partir d'un calcul de variation du niveau sonore du signal de bruit, et l'indicateur fréquentiel (IND_FRQ) est obtenu à partir d'un calcul de variation de l'amplitude du spectre fréquentiel du signal de bruit.

9. Procédé selon l'une quelconque des revendications précédentes, dans lequel, pour classer le bruit de fond associé au signal de bruit, le procédé comprend les étapes consistant à :
- comparer (S9) la valeur de l'indicateur temporel (IND_TMP) obtenue pour le signal de bruit à un premier seuil (TH1), et déterminer en fonction du résultat de cette comparaison que le signal de bruit est stationnaire ou non ;
- lorsque le signal de bruit est identifié comme non-stationnaire, comparer (S11) la valeur de l'indicateur fréquentiel à un second seuil (TH2), et déterminer (S13, S15) en fonction du résultat de cette comparaison que le signal de bruit appartient à une première classe (CL1) ou à une seconde classe (CL2) de bruits de fond ;
- lorsque le signal de bruit est identifié comme stationnaire, comparer (S17) la valeur de l'indicateur fréquentiel à un troisième seuil (TH3), et déterminer (S19, S21) en fonction du résultat de cette comparaison que le signal de bruit appartient à une troisième classe (CL3) ou à une quatrième classe (CL4) de bruits de fond.

10. Procédé selon l'une quelconque des revendications précédentes, dans lequel l'ensemble des classes comprend au moins les classes suivantes :
- bruit intelligible ;
- bruit d'environnement ;
- bruit de souffle ;
- bruit de grésillement.

11. Procédé selon l'une quelconque des revendications 2 à 10, dans lequel que le signal de bruit est extrait par application au signal de parole d'une opération de détection d'activité vocale, les zones du signal de parole ne présentant pas d'activité vocale constituant le signal de bruit.

12. **Dispositif** d'évaluation objective de la qualité vocale d'un signal de parole, **caractérisé en ce qu'**il comprend :
- des moyens de classification (11-15) du bruit de fond contenu dans le signal de parole selon un ensemble prédéfini de classes de bruits de fond (CL1-CL4) ;
- des moyens d'évaluation (17) de la qualité vocale du signal de parole, en fonction d'au moins la classification obtenue relative au bruit de fond présent dans le signal de parole.

13. Dispositif selon la revendication 12, comprenant :
- un module (11) d'extraction à partir du signal de parole (SIG) d'un signal de bruit de fond, dit signal de bruit ;
- un module (13) de calcul de paramètres audio du signal de bruit ;
- un module (15) de classification du bruit de fond contenu dans le signal de bruit, en fonction des paramètres audio calculés, selon un ensemble prédéfini de classes de bruits de fond (CL) ;
- un module (17) d'évaluation de la qualité vocale du signal de parole, en fonction d'au moins la classification obtenue relative au bruit de fond présent dans le signal de parole.

14. Dispositif selon la revendication 13, comprenant en outre des moyens adaptés à la mise en oeuvre d'un procédé selon l'une quelconque des revendications 2 à 11.

15. **Programme** d'ordinateur sur un support d'informations, ledit programme comportant des instructions de programme adaptées à la mise en oeuvre d'un procédé selon l'une quelconque des revendications 1 à 11, lorsque ledit programme est chargé et exécuté dans un ordinateur.

## Claims

1. Method for objective evaluation of the voice quality of a speech signal, **characterized in that** it comprises the steps for:
- classification (S3-S21) of the background noises contained in the speech signal according to a predefined set of classes of background noises (CL1-CL4);
- evaluation (S23) of the voice quality of the speech signal, according to at least the classification obtained relating to the background noises present in the speech signal.

2. Method according to Claim 1, in which the step for classification of the background noises contained in the speech signal includes the steps for:
- extraction (S3, S5) from the speech signal of a background noise signal, referred to as noise signal;
- calculation (S7) of audio parameters of the noise signal;
- classification (S9-S21) of the background noises contained in the noise signal as a function of the calculated audio parameters, according to said set of classes of background noise (CL1-CL4).

3. Method according to Claim 2, in which the step (S23) for evaluation of the voice quality of the speech signal comprises the steps for:
- estimation (S231) of the total loudness (N) of the noise signal (SIG_N);
- calculation of a voice quality score (MOS_CLi) as a function of the class (CLi) of background noise present in the speech signal, and of the total loudness (N) estimated for the noise signal.

4. Method according to Claim 3, in which a voice quality score (MOS_CLi) is obtained according to a mathematical formula of the following general form: $MOS_CLi = {C}_{i - 1} + {C}_{i} \times f \left(N\right)$
where:
■ *MOS_CLi* is the score calculated for the noise signal;
■ *f(N)* is a mathematical function of the total loudness, *N*, estimated for the noise signal;
■ *Cᵢ₋₁* and *Cᵢ* are two coefficients defined for the class (CLi) of background noise obtained for the noise signal.

5. Method according to Claim 4, in which the function *f*(*N*) is the natural logarithm, *Ln*(*N*), of the total loudness N expressed in sones.

6. Method according to one of Claims 3 to 5, in which the total loudness of the noise signal is estimated according to an objective model for estimation of the loudness.

7. Method according to any one of Claims 2 to 6, in which the step (S7) for calculation of audio parameters of the noise signal comprises the calculation of a first parameter (IND_TMP), referred to as time indicator, relating to the time variation of the noise signal, and of a second parameter (IND_FRQ), referred to as frequency indicator, relating to the frequency spectrum of the noise signal.

8. Method according to Claim 7, in which the time indicator (IND_TMP) is obtained from a calculation of variation of the sound level of the noise signal, and the frequency indicator (IND_FRQ) is obtained from a calculation of variation of the amplitude of the frequency spectrum of the noise signal.

9. Method according to any one of the preceding claims, in which, in order to classify the background noises associated with the noise signal, the method comprises the steps consisting in:
- comparing (S9) the value of the time indicator (IND_TMP) obtained for the noise signal with a first threshold (TH1) and determining, depending on the result of this comparison, whether the noise signal is stationary or not;
- when the noise signal is identified as non-stationary, comparing (S11) the value of the frequency indicator with a second threshold (TH2) and determining (S13, S15), depending on the result of this comparison, whether the noise signal belongs to a first class (CL1) or to a second class (CL2) of background noise;
- when the noise signal is identified as stationary, comparing (S17) the value of the frequency indicator with a third threshold (TH3) and determining (S19, S21), depending on the result of this comparison, whether the noise signal belongs to a third class (CL3) or to a fourth class (CL4) of background noise.

10. Method according to any one of the preceding claims, in which the set of classes comprises at least the following classes:
- intelligible noise;
- environmental noise;
- blowing noise;
- crackling noise.

11. Method according to any one of Claims 2 to 10, in which the noise signal is extracted by application to the speech signal of an operation for detection of voice activity, the regions of the speech signal not exhibiting voice activity constituting the noise signal.

12. Device for objective evaluation of the voice quality of a speech signal, **characterized in that** it comprises:
- means of classification (11-15) of the background noises contained in the speech signal according to a predefined set of classes of background noise (CL1-CL4);
- means of evaluation (17) of the voice quality of the speech signal as a function of at least the classification obtained relating to the background noises present in the speech signal.

13. Device according to Claim 12, comprising:
- a module (11) for extraction from the speech signal (SIG) of a background noise signal, referred to as noise signal;
- a module (13) for calculation of audio parameters of the noise signal;
- a module (15) for classification of the background noises contained in the noise signal as a function of the calculated audio parameters, according to a predefined set of classes of background noise (CL);
- a module (17) for evaluation of the voice quality of the speech signal as a function of at least the classification obtained relating to the background noises present in the speech signal.

14. Device according to Claim 13, furthermore comprising means designed for the implementation of a method according to any one of Claims 2 to 11.

15. Computer program on information media, said program comprising program instructions designed for the implementation of a method according to any one of Claims 1 to 11, when said program is loaded and executed in a computer.

## Patentansprüche

1. Verfahren zur objektiven Evaluierung der Sprachqualität eines Sprachsignals, **dadurch gekennzeichnet, dass** es die folgenden Schritte aufweist:
- Klassifikation (S3-S21) des in dem Sprachsignal enthaltenen Hintergrundgeräusches gemäß einer vordefinierten Menge von Klassen von Hintergrundgeräuschen (CL1-CL4);
- Evaluierung (S23) der Sprachqualität des Sprachsignals in Abhängigkeit von mindestens der erhaltenen Klassifikation bezüglich des in dem Sprachsignal vorhandenen Hintergrundgeräusches.

2. Verfahren nach Anspruch 1, wobei der Schritt der Klassifikation des in dem Sprachsignal enthaltenen Hintergrundgeräusches die folgenden Schritte enthält:
- Extraktion (S3, S5) eines Hintergrundgeräuschsignals, Rauschsignal genannt, aus dem Sprachsignal;
- Berechnung (S7) von Audioparametern des Rauschsignals;
- Klassifikation (S9-S21) des in dem Rauschsignal enthaltenen Hintergrundgeräusches in Abhängigkeit von den berechneten Audioparametern gemäß der Menge von Klassen von Hintergrundgeräuschen (CL1-CL4).

3. Verfahren nach Anspruch 2, wobei der Schritt (S23) der Evaluierung der Sprachqualität des Sprachsignals die folgenden Schritte aufweist:
- Schätzung (S231) der Gesamtlautheit (N) des Rauschsignals (SIG_N);
- Berechnung einer Sprachqualitätsstufe (MOS_CLi) in Abhängigkeit von der Klasse (CLi) des in dem Sprachsignal enthaltenen Hintergrundgeräusches und von der für das Rauschsignal geschätzten Gesamtlautheit (N).

4. Verfahren nach Anspruch 3, wobei eine Sprachqualitätsstufe (MOS_CLi) gemäß einer mathematischen Formel der folgenden allgemeinen Form erhalten wird: $MOS_CLi = {C}_{i - 1} + {C}_{i} \times f \left(N\right) ,$
wobei:
• *MOS_CLi* die berechnete Stufe für das Rauschsignal ist;
• *f(N)* eine mathematische Funktion der für das Rauschsignal geschätzten Gesamtlautheit *N* ist;
• *Cᵢ₋₁* und *Cᵢ* zwei Koeffizienten sind, die für die für das Rauschsignal erhaltene Klasse (CLi) des Hintergrundgeräusches definiert sind.

5. Verfahren nach Anspruch 4, wobei die Funktion *f(N)* der natürliche Logarithmus *Ln(N)* der Gesamtlautheit *N* ist, ausgedrückt in Sone.

6. Verfahren nach einem der Ansprüche 3 bis 5, wobei die Gesamtlautheit des Rauschsignals gemäß einem objektiven Modell zur Schätzung der Lautheit geschätzt wird.

7. Verfahren nach einem der Ansprüche 2 bis 6, wobei der Schritt (S7) der Berechnung von Audioparametern des Rauschsignals die Berechnung eines ersten Parameters (IND_TMP), Zeitindikator genannt, der die zeitliche Änderung des Rauschsignals betrifft, und eines zweiten Parameters (IND_FRQ), Frequenzindikator genannt, der das Frequenzspektrum des Rauschsignals betrifft, aufweist.

8. Verfahren nach Anspruch 7, wobei der Zeitindikator (IND_TMP) ausgehend von einer Variationsrechnung des Schallpegels des Rauschsignals erhalten wird und der Frequenzindikator (IND_FRQ) ausgehend von einer Variationsrechnung der Amplitude des Frequenzspektrums des Rauschsignals erhalten wird.

9. Verfahren nach einem der vorhergehenden Ansprüche, wobei, um das mit dem Rauschsignal verknüpfte Hintergrundgeräusch zu klassifizieren, das Verfahren die Schritte aufweist, die in Folgendem bestehen:
- Vergleichen (S9) des Wertes des Zeitindikators (IND_TMP), der für das Rauschsignal erhalten wurde, mit einem ersten Schwellenwert (TH1) und Bestimmen, in Abhängigkeit vom Ergebnis dieses Vergleiches, ob das Rauschsignal stationär ist oder nicht;
- wenn das Rauschsignal als nichtstationär identifiziert wird, Vergleichen (S11) des Wertes des Frequenzindikators mit einem zweiten Schwellenwert (TH2) und Bestimmen (S13, S15), in Abhängigkeit vom Ergebnis dieses Vergleiches, ob das Rauschsignal einer ersten Klasse (CL1) oder einer zweiten Klasse (CL2) von Hintergrundgeräuschen angehört;
- wenn das Rauschsignal als stationär identifiziert wird, Vergleichen (S17) des Wertes des Frequenzindikators mit einem dritten Schwellenwert (TH3) und Bestimmen (S19, S21), in Abhängigkeit vom Ergebnis dieses Vergleiches, ob das Rauschsignal einer dritten Klasse (CL3) oder einer vierten Klasse (CL4) von Hintergrundgeräuschen angehört.

10. Verfahren nach einem der vorhergehenden Ansprüche, wobei die Menge der Klassen mindestens die folgenden Klassen aufweist:
- verständliches Geräusch;
- Umgebungsgeräusch;
- Zischgeräusch;
- Prasselgeräusch.

11. Verfahren nach einem der Ansprüche 2 bis 10, wobei das Rauschsignal durch Anwendung einer Operation zur Detektion von Sprachaktivität (Vocal Activity Detection) auf das Sprachsignal extrahiert wird, wobei die Bereiche des Sprachsignals, die keine Sprachaktivität aufweisen, das Rauschsignal bilden.

12. Vorrichtung zur objektiven Evaluierung der Sprachqualität eines Sprachsignals, **dadurch gekennzeichnet, dass** sie Folgendes aufweist:
- Mittel zur Klassifikation (11-15) des in dem Sprachsignal enthaltenen Hintergrundgeräusches gemäß einer vordefinierten Menge von Klassen von Hintergrundgeräuschen (CL1-CL4);
- Mittel zur Evaluierung (17) der Sprachqualität des Sprachsignals in Abhängigkeit von mindestens der erhaltenen Klassifikation bezüglich des in dem Sprachsignal vorhandenen Hintergrundgeräusches.

13. Vorrichtung nach Anspruch 12, welche Folgendes aufweist:
- ein Modul (11) zur Extraktion eines Hintergrundgeräuschsignals, Rauschsignal genannt, ausgehend von dem Sprachsignal (SIG);
- ein Modul (13) zur Berechnung von Audioparametern des Rauschsignals;
- ein Modul (15) zur Klassifikation des in dem Rauschsignal enthaltenen Hintergrundgeräusches in Abhängigkeit von den berechneten Audioparametern gemäß einer vordefinierten Menge von Klassen von Hintergrundgeräuschen (CL);
- ein Modul (17) zur Evaluierung der Sprachqualität des Sprachsignals in Abhängigkeit von mindestens der erhaltenen Klassifikation bezüglich des in dem Sprachsignal vorhandenen Hintergrundgeräusches.

14. Vorrichtung nach Anspruch 13, welche außerdem Mittel aufweist, die für die Durchführung eines Verfahrens nach einem der Ansprüche 2 bis 11 geeignet sind.

15. Computerprogramm auf einem Informationsträger, wobei das Programm Programmanweisungen aufweist, die für die Durchführung eines Verfahrens nach einem der Ansprüche 1 bis 11 geeignet sind, wenn das Programm in einen Computer geladen und auf ihm ausgeführt wird.
